# FASCICULE DE BREVET EUROPEEN

(11) **EP 3 528 659 B1**
(45) Date de publication et mention de la délivrance du brevet: **08.04.2026**
(21) Numéro de dépôt: 17797394.8
(22) Date de dépôt: 18.10.2017
(51) Int. Cl.: A45D 34/00, B01F 27/808, B01F 27/91, B01F 35/71

(54) **SYSTEME MELANGEUR POUR FABRIQUER UN PRODUIT COSMETIQUE ET CAPSULE COSMETIQUE**
MISCHSYSTEM ZUR HERSTELLUNG EINES KOSMETISCHEN PRODUKTS UND KOSMETIKKAPSEL
MIXING SYSTEM FOR PRODUCING A COSMETIC PRODUCT AND COSMETIC CAPSULE

(30) Priorité: 21.10.2016 FR 1660218
(43) Date de publication de la demande: 28.08.2019
(73) Titulaire: B2B Cosmetics, 83500 La Seyne sur Mer (FR)
(72) Inventeur: GROS, Julien, 83000 Toulon (FR); TUTENUIT, Grégoire, 83000 Toulon (FR)
(74) Mandataire: Atout PI Laplace
(86) Numéro de dépôt international: PCT/FR2017/052872
(87) Numéro de publication internationale: WO 2018/073541

(56) Documents cités:
- EP-A1- 1 093 842
- EP-A1- 2 468 159
- WO-A1-2013/171621
- WO-A1-99/48802
- WO-A2-2008/006553
- CN-A- 101 543 741
- DE-A1- 102006 029 345
- DE-U1- 8 419 884
- FR-A1- 2 998 193
- FR-A1- 3 007 014
- FR-A1- 3 026 622
- FR-A1- 3 027 786
- US-A1- 2012 241 045

## Description

L'invention concerne un système mélangeur pour fabriquer un produit cosmétique.

De manière connue en soi, les produits cosmétiques, par exemple les crèmes hydratantes et/ou antirides, sont composés notamment d'une matière grasse formant la phase grasse et contenant notamment des huiles végétales, des beurres, des cires émulsifiantes à usage cosmétique, d'une phase aqueuse contenant généralement de l'eau pure ou florale, ou bien tout agent soluble dans l'eau et d'au moins un adjuvant appelé principe actif conférant au produit cosmétique l'efficacité recherchée. A titre d'exemple, ce principe actif peut être un actif anti-âge comme l'acide hyaluronique. En outre, le produit cosmétique peut comprendre un parfum naturel ou de synthèse, qui rend l'application et l'utilisation du produit cosmétique plus agréable.

Cependant, les produits cosmétiques sous forme d'émulsion disponibles n'offrent pas la possibilité de choisir librement leur composition en matière grasse, principes actifs et parfums, la phase grasse influant notamment sur la texture de la crème, sa viscosité, son pouvoir d'étalement, son ressenti à l'application. En outre, le consommateur ne peut pas toujours trouver la combinaison matière grasse - principe actif - parfum qu'il désire.

Le document WO 2008/006553 A2 divulgue un procédé de fabrication d'un article cosmétique ou d'une autre nature. Ce document concerne également un dispositif de fabrication, ainsi qu'un emballage, notamment une capsule. Les contenus nécessaires à la production sont fournis à un consommateur final sous forme d'unités pré-mesurées pour que le consommateur final puisse produire une quantité de l'article adaptée à son usage.

La présente invention a pour but de pallier les inconvénients ci-dessus de l'art antérieur.

Pour atteindre ce but, l'invention concerne un système mélangeur pour fabriquer un produit cosmétique, tel que défini dans la revendication 1. Le système mélangeur comprend :
· Un réservoir de liquide, notamment de l'eau ;
· Une pompe à liquide reliée entre une sortie du réservoir de liquide et l'entrée d'une conduite d'amenée de liquide ;
· Un plateau mobile commandé à rotation autour d'un axe vertical et comprenant un compartiment adapté pour comporter respectivement une capsule contenant un principe actif cosmétique,
le système mélangeur comprenant de plus des moyens aptes à expulser par pression le contenu de la capsule hors de son compartiment correspondant dans lequel elle est logée ;
le plateau mobile comprenant un deuxième compartiment adapté pour comporter une deuxième capsule contenant un agent texturant cosmétique, les moyens aptes à expulser par pression étant aptes à expulser par pression le contenu de la capsule d'agent texturant hors de son compartiment dans lequel elle est logée,
· et le système mélangeur comprenant de plus un dispositif mélangeur comprenant d'une part un récipient disposé sous le plateau mobile commandé pour positionner au-dessus du récipient le compartiment contenant la capsule d'agent texturant et le compartiment contenant la capsule de principe actif afin de recevoir l'agent texturant et le principe actif expulsés de leurs compartiments respectifs, le récipient étant en communication de fluide avec la sortie de la conduite d'amenée de liquide pour introduire du liquide dans le récipient notamment après expulsion de l'agent texturant dans le récipient pour réaliser un produit cosmétique à partir de la phase grasse provenant de la deuxième capsule et d'autre part un organe mélangeur logé dans le récipient et apte à créer dans ce récipient le produit cosmétique à partir du mélange de liquide, d'agent texturant cosmétique et de principe actif cosmétique contenus dans le récipient, par incorporation du principe actif cosmétique.

Selon une autre particularité, l'organe mélangeur est une hélice montée au fond du récipient sur un axe coaxial à ce dernier, traversant la paroi de fond du récipient et pouvant être entrainé par un moteur notamment électrique monté dans le système mélangeur.

Selon une autre particularité, le récipient comprend une ouverture à clapet temporisé dans sa paroi de fond pour permettre l'écoulement du produit cosmétique chaud dans un flacon de stockage du produit cosmétique.

Selon une autre particularité, le récipient est un tube cylindrique amovible fermé par une paroi de fond pour permettre le stockage du produit cosmétique en vue de son utilisation ultérieure et disposé en-dessous des deux compartiments du plateau mobile.

Selon une autre particularité, le plateau mobile comporte un troisième compartiment pouvant être amené au-dessus du récipient et adapté pour comporter une troisième capsule contenant un parfum cosmétique destiné à entrer dans la composition du produit cosmétique.

Selon une autre particularité, le plateau mobile comprend un compartiment en forme d'entonnoir pouvant être amené au-dessus du récipient pour mettre la sortie de la conduite d'amenée de liquide et le récipient en communication de fluide.

Selon une autre particularité, chaque capsule comprend une paroi cylindrique, une paroi de fond à orifice central obturé par un opercule frangible et une paroi formant piston logée dans la paroi cylindrique avec l'agent texturant ou le principe actif correspondant contenu entre la paroi de fond et la paroi formant piston et en ce que les moyens d'expulsion par pression comprennent une tige mobile en translation par l'intermédiaire d'un moteur notamment électrique monté dans le système mélangeur, apte à exercer une pression sur la paroi formant piston de chaque capsule logée dans son compartiment du plateau mobile provoquant le perçage de l'opercule de la paroi de fond de la capsule et l'écoulement forcé hors de la capsule de son contenu dans le récipient situé sous la sortie du compartiment correspondant.

Selon une autre particularité, le plateau mobile est à rotation commandée par l'intermédiaire d'un moteur notamment électrique monté dans le système mélangeur, de sorte que les moyens d'expulsion par pression puisse provoquer l'écoulement forcé successif du contenu de chaque capsule logée dans son compartiment correspondant du plateau mobile.

Selon une autre particularité, le système mélangeur comprend un bloc creux à circulation de liquide de refroidissement entourant au moins en partie le récipient, et dont l'entrée et la sortie de liquide de ce bloc de refroidissement sont raccordées au réservoir de liquide par une autre pompe pour assurer le refroidissement du mélange contenu dans le récipient.

Selon une autre particularité, le réservoir de liquide comprend deux compartiments séparés par une paroi interne, l'un des compartiments étant relié à la pompe à liquide du système mélangeur et l'autre compartiment étant relié au bloc de refroidissement par l'intermédiaire de l'autre pompe.

Selon une autre particularité, le système mélangeur comprend un bloc à résistance électrique interposé entre la pompe à liquide du système mélangeur et la conduite d'amenée de liquide et destiné à chauffer le liquide, et en ce qu'il comprend un moyen de chauffage disposé dans le compartiment apte à recevoir la capsule d'agent texturant, ce moyen de chauffage entourant la capsule d'agent texturant cosmétique logée dans le compartiment correspondant pour faire fondre l'agent texturant contenu dans la capsule avant l'expulsion par pression de l'agent texturant dans le récipient par les moyens d'expulsion par pression.

Selon une autre particularité, le système mélangeur comprend une électrovanne disposée dans la conduite d'amenée de liquide pour contrôler la circulation de liquide dans le récipient.

Selon une autre particularité, le système mélangeur comprend un débitmètre raccordé à la pompe à liquide du système mélangeur et en ce qu'il comprend un moyen de commande apte, lorsque le plateau mobile est positionné de sorte que le compartiment en forme d'entonnoir mette la sortie de la conduite d'amenée de liquide et le récipient en communication de fluide, à ouvrir l'électrovanne pour assurer la circulation pendant un intervalle de temps donné d'un volume de liquide déterminé dans le récipient et calculé à partir des données du débitmètre.

Selon une autre particularité, l'organe mélangeur comprend un piston formant la paroi de fond du récipient et une pluralité d'ailettes radiales solidaires du piston et faisant saillie de la face supérieure du piston qui est apte à être entrainé en rotation avec les ailettes, lorsque le récipient amovible est monté sur le système mélangeur, par une couronne dentée montée dans un socle de support du récipient coaxialement à ce dernier et dont les dents axiales situées d'un même côté sont accouplées au piston, laquelle couronne dentée peut être entraînée en rotation par un moteur électrique du système mélangeur.

Selon une autre particularité, l'organe mélangeur du dispositif mélangeur permet de réaliser une émulsion à partir de liquide provenant du réservoir, d'agent texturant cosmétique fondu et de principe actif cosmétique provenant des deux compartiments du plateau mobile, et le cas échéant de parfum cosmétique provenant du troisième compartiment du plateau mobile pour réaliser le produit cosmétique.

Un flacon de stockage et de distribution d'un produit cosmétique peut être réalisé à l'aide d'un système mélangeur tel que décrit précédemment, comprenant le récipient retiré du système mélangeur et rempli du produit cosmétique réalisé et une tête fermant l'ouverture du récipient à l'opposé du piston et comportant une pompe distributrice du produit cosmétique et une gâchette actionnable manuellement pour distribuer un volume de produit cosmétique en sortie de la tête lors de l'appui sur la gâchette et créer une dépression dans le récipient provoquant le déplacement du piston dans le récipient vers la tête pour combler le volume de produit cosmétique distribué.

Une capsule cosmétique comprenant un composé cosmétique peut être destinée à être utilisée avec le système mélangeur tel que décrit précédemment pour réaliser un produit cosmétique, la capsule comprenant une paroi cylindrique, une paroi de fond à orifice central obturé par un opercule frangible et une paroi formant piston logée dans la paroi cylindrique avec le composé cosmétique contenu entre la paroi de fond et la paroi formant piston.

Selon une autre particularité, la paroi de fond de la capsule et la surface de la paroi formant piston située en vis-à-vis de la paroi de fond de la capsule possèdent des formes complémentaires sensiblement tronconiques.

Selon une autre particularité, la paroi de fond de la capsule comprend une bague tubulaire de section circulaire faisant saillie coaxialement de l'orifice de la paroi de fond à l'extérieur de la capsule.

Selon une autre particularité, l'ouverture de la paroi cylindrique de la capsule située à l'opposé de l'orifice de la paroi de fond est scellée par une membrane circulaire et frangible.

L'invention concerne également une utilisation telle que définie dans la revendication 16 d'un système mélangeur tel que décrit précédemment avec deux capsules chacune telle que décrite précédemment et comprenant respectivement un agent texturant cosmétique et un principe actif cosmétique pour réaliser un produit cosmétique.

Selon une autre particularité, le système mélangeur est utilisé avec une troisième capsule contenant un parfum cosmétique.

L'invention sera mieux comprise, et d'autres buts, caractéristiques, détails et avantages de celle-ci apparaîtront plus clairement dans la description explicative qui va suivre faite en référence aux dessins annexés donnés uniquement à titre d'exemple illustrant un mode de réalisation de l'invention et dans lequel :
- La figure 1 représente une vue tridimensionnelles en perspective du système mélangeur selon l'invention ;
- La figure 2 représente une vue de dessus et en perspective d'une partie du système mélangeur de la figure 1 comprenant un plateau mobile ;
- La figure 3 représente une vue en perspective et de dessous du plateau mobile de la figure 2 dont une sortie d'un compartiment est en communication de fluide avec un récipient du système mélangeur de la figure 1 ;
- La figure 4 représente une vue en perspective d'un piston à ailettes formant paroi de fond du récipient de la figure 3 ;
- La figure 5 représente une vue en perspective d'une couronne dentée destinée à entrainer le piston de la figure 4 ;
- La figure 6 représente une vue en perspective d'une alternative du piston à ailettes de la figure 4, montrant un disque mélangeur muni d'ailettes ;
- La figure 7 représente une vue en perspective du piston de la figure 6, montrant un disque d'entrainement du disque mélangeur ;
- La figure 8 représente une vue en perspective d'une alternative de la couronne dentée destinée à entrainer le piston de la figure 6 ;
- La figure 9 représente une vue en perspective d'une capsule cosmétique.

En référence aux figures et selon l'invention, un système mélangeur pour fabriquer un produit cosmétique va maintenant être décrit.

Le système mélangeur comprend un réservoir de liquide 1. Ce réservoir de liquide 1 comprend une paroi interne séparant le réservoir 1 en un premier compartiment de liquide et en un second compartiment de liquide, dont les fonctions respectives seront précisées ci-dessous. Le premier compartiment de liquide comprend la phase aqueuse entrant dans la composition du produit cosmétique, et qui est préférentiellement de l'eau déminéralisée ou de l'eau florale (c'est-à-dire un hydrolat), mais il peut également s'agir d'un liquide aqueux plus complexe composé d'eau et d'additifs tels que de la glycérine ou un polymère permettant la création d'un réseau tridimensionnel. Le second compartiment de liquide comprend quant à lui de l'eau pure ou déminéralisée, ou tout simplement de l'eau du robinet. Dans la suite de la description, les premier et second compartiments de liquide seront nommés premier et second compartiments d'eau.

Le système mélangeur comprend une pompe à liquide 2 commandée par un moyen de commande du système mélangeur et dont l'entrée est reliée en sortie du premier compartiment d'eau du réservoir 1. Le moyen de commande est par exemple un circuit électronique alimenté en électricité par l'intermédiaire d'un transformateur compris dans le système mélangeur et branché au réseau électrique domestique. Pour plus de simplicité dans la suite de la description, cette pompe à liquide 2 sera nommée pompe à eau 2. La pompe à eau 2 est adaptée pour assurer la circulation d'eau provenant du premier compartiment d'eau du réservoir 1 vers une conduite d'amenée de liquide 3, qui sera nommée dans la suite de la description conduite d'amenée d'eau 3 pour plus de simplicité. Cette conduite d'amenée 3 assure l'écoulement de liquide servant à la fabrication du produit cosmétique dans un dispositif mélangeur du système mélangeur, comme cela sera expliqué plus loin.

Le système mélangeur comprend en outre un plateau mobile cylindrique 4, reposant sur un premier support 26 solidaire du carter du système mélangeur et pouvant être commandé à rotation autour d'un axe vertical 14a relié à un moteur 14 solidaire du carter du système mélangeur, par exemple un moteur électrique. Ce plateau mobile 4 comprend au moins deux compartiments 5, 6, préférentiellement trois compartiments 5, 6, 10, formés dans le corps du plateau mobile 4. En outre, la paroi de fond de chaque compartiment 5, 6, 10 comprend en son centre un orifice circulaire traversant 5a, 6a, 10a dont la fonction sera expliquée plus loin.

Les compartiments 5, 6, 10 du plateau mobile 4 sont destinés à loger des capsules 7, 8 contenant divers composés pour l'élaboration du produit cosmétique final. Le premier compartiment 5 du plateau mobile est adapté pour loger une capsule 7 contenant un agent texturant cosmétique. Cet agent texturant est préférentiellement une matière grasse cosmétique, éventuellement additionnée d'un émulsifiant à base de molécules amphiphiles. De manière alternative, cet agent texturant est un polymère à usage cosmétique, par exemple un polyoside comme la gomme de xanthane ou un polymère d'acide acrylique du type carbomère. Pour plus de simplicité dans la suite de la description, cette capsule 7 d'agent texturant cosmétique sera nommée capsule de matière grasse cosmétique 7.

Le deuxième compartiment 6 du plateau mobile est adapté pour loger une capsule 8 contenant un principe actif cosmétique, c'est-à-dire un composé connu pour ses propriétés cosmétiques, par exemple antirides ou hydratantes. En outre, cette capsule 8 peut comprendre un produit conservateur mélangé au principe actif cosmétique. Le troisième compartiment 10 du plateau mobile est quant à lui adapté pour loger une capsule contenant un parfum cosmétique, pour parfumer le produit cosmétique final.

Chaque capsule 7, 8 comprend une paroi cylindrique 30, une paroi de fond 31 à orifice central 33 et une paroi formant piston 32 logée dans la paroi cylindrique 30. Ainsi, le composé cosmétique contenu dans la capsule 7, 8, qu'il s'agisse de la matière grasse cosmétique, du principe actif cosmétique ou du parfum cosmétique, se retrouve dans la paroi cylindrique 30 entre la paroi de fond 31 et la paroi formant piston 32. Préférentiellement, afin d'éviter toute contamination du composé contenu dans la capsule, l'orifice central 33 est scellé par un opercule frangible 35.

En outre, le plateau mobile 4 comprend un compartiment en forme d'entonnoir 13 pouvant être amené au-dessus du dispositif mélangeur, pour mettre la sortie de la conduite d'amenée d'eau 3 en communication de fluide avec le dispositif mélangeur. De manière alternative (non représentée), la sortie de la conduite d'amenée d'eau 3 est disposée directement en communication de fluide avec le dispositif mélangeur.

Le système mélangeur comprend en outre des moyens d'expulsion par pression 9 du contenu de chaque capsule 7, 8 hors de son compartiment correspondant 5, 6, 10 dans lequel elle est logée. Les moyens d'expulsion 9 comprennent un moteur 9a préférentiellement électrique solidaire d'un deuxième support 27, lui-même solidaire du carter du système mélangeur et disposé en vis-à-vis du plateau mobile 4 à distance de ce dernier, de sorte que le plateau mobile 4 soit disposé entre les premier et second supports 26, 27. Les moyens d'expulsion 9 comprennent également une tige 9b mobile en translation par l'intermédiaire de ce moteur 9a. Cette tige 9b est ainsi apte à exercer une pression sur la paroi formant piston 32 de chaque capsule 7, 8 logée dans son compartiment correspondant 5, 6, 10 du plateau mobile 4, ce qui provoque le perçage de l'opercule frangible 35 scellant l'orifice central 33 de la capsule 7, 8 et l'écoulement forcé hors de la capsule de son contenu. Les produits contenus dans les capsules 7, 8 s'écouleront successivement au travers des orifices traversants 5a, 6a, 10a respectifs des compartiments 5, 6, 10 du plateau mobile 4, comme on le verra plus tard dans la description.

Préférentiellement, afin d'optimiser l'expulsion du contenu de la capsule 7, 8, la paroi de fond 31 de la capsule et la surface de la paroi formant piston 32 située en vis-à-vis de la paroi de fond 31 possèdent des formes complémentaires sensiblement tronconiques. En outre, la paroi de fond 31 de la capsule peut comprendre une bague tubulaire 34 de section circulaire faisant saillie coaxialement de l'orifice 33 de la paroi de fond 31 de la capsule. Ainsi, lorsque la capsule 7, 8 est logée dans son compartiment 5, 6, 10 du plateau mobile 4, la bague tubulaire 34 se loge dans l'orifice circulaire traversant 5a, 6a, 10a du compartiment 5, 6, 10 correspondant. De la sorte, le contenu expulsé de la capsule correspondante ne vient pas au contact de la surface cylindrique délimitant l'orifice traversant 5a, 6a, 10a du compartiment correspondant 5, 6, 10. En présence de la bague tubulaire 34, l'opercule frangible 35 est collé sur l'extrémité libre de la bague 34 de manière à sceller l'orifice central 33

Le dispositif mélangeur comporte un récipient 11 disposé sous le plateau mobile 4 commandé pour positionner successivement au-dessus du récipient 11 la sortie 5a, 6a, 10a de chacun des compartiments 5, 6, 10 et la sortie 13a du compartiment en forme d'entonnoir 13 du plateau mobile 4, afin que le récipient 11 puisse recevoir successivement, l'eau, la matière grasse cosmétique, le principe actif et le cas échéant le parfum cosmétique expulsés de leurs compartiments respectifs 13, 5, 6, 10. Le dispositif mélangeur comprend également un organe mélangeur 12 logé dans le récipient 11 et apte à créer le produit cosmétique dans ce récipient 11 à partir d'un mélange d'eau, de matière grasse cosmétique et de principe actif cosmétique, et le cas échéant de parfum cosmétique.

Selon un mode de réalisation préférentiel représenté sur les figures, le récipient 11 du dispositif mélangeur est un tube cylindrique amovible fermé par une paroi de fond pour permettre le stockage du produit cosmétique réalisé. L'organe mélangeur 12 dans ce mode de réalisation comprend un piston 12a formant la paroi de fond du récipient 11 et une pluralité d'ailettes radiales 22a solidaires du piston 12a et faisant saillie de la face supérieure du piston 12a. Le piston 12a est apte à être entrainé en rotation avec les ailettes 22a, lorsque le récipient amovible 11 est monté sur le système mélangeur, par une couronne dentée 23 montée dans un socle de support 25 du récipient 11 coaxialement à ce dernier. Les dents axiales 24a de la couronne 23 sont toutes situées d'un même côté de la couronne 23 et sont aptes à être accouplées au piston 12a. En outre, la couronne dentée 23 comprend une portion d'axe 24b faisant saillie perpendiculairement à la couronne 23 et également destiné à être accouplé par clipsage au piston 12a pour faciliter le centrage du piston 12a sur la couronne dentée 23 et pour empêcher tout mouvement de translation du piston 12a dans le récipient 11 lorsque le piston 12a est entrainé en rotation. La couronne 23 peut quant à elle être entrainée en rotation par un moteur électrique solidaire du socle 25 et commandé par le moyen de commande du système mélangeur. En outre, le socle de support 25 est déplaçable en translation pour permettre d'éloigner ou de rapprocher l'ouverture du récipient 11 du plateau mobile 4.

De manière alternative, l'organe mélangeur 12 formant paroi de fond du récipient est réalisé en deux parties. La première partie est le piston 12b en lui-même qui est la paroi de fond du récipient 11, le piston 12b étant dans cette alternative immobile en rotation. La deuxième partie comprend une tige 39 traversant axialement le piston 12b au niveau de son centre, les extrémités opposées de cette tige 39 comprenant respectivement un disque mélangeur 28 comprenant des ailettes 22b solidaires circonférentiellement de ce disque mélangeur 28, et un disque 29 pour l'entrainement en rotation de la tige 39, les disques 28, 29 étant disposées de part et d'autre du corps du piston 12b. Le disque d'entrainement en rotation 29 est apte à être entrainé en rotation avec la tige 39 et le disque mélangeur 28 à ailettes 22b, lorsque le récipient amovible 11 est monté sur le système mélangeur, par une couronne dentée 37 montée dans le socle de support 25 du récipient 11 coaxialement à ce dernier. Les dents 37a de la couronne 37 s'étendent radialement sur une face de cette dernière et sont aptes à être accouplées par clipsage au disque d'entrainement en rotation 29, dans des orifices oblongs 29a prévus à cet effet. La couronne 37 peut quant à elle être entrainée en rotation par un moteur électrique du système mélangeur commandé par le moyen de commande du système mélangeur. La longueur de la tige 39 est supérieure à l'épaisseur du piston 12b. Ainsi, lorsque le disque d'entrainement 29 est clipsé sur la couronne 37, le disque mélangeur 28 est éloigné de la surface supérieure du piston 12b pour d'une part éviter tout frottement de ce disque mélangeur 28 sur la surface supérieure du piston 12b, et d'autre part d'améliorer l'efficacité du mélange dans le récipient 11, le mélange étant aspiré à travers le disque mélangeur 28. A l'inverse, lorsque l'utilisateur retire le récipient 11 du socle 25 du système mélangeur, les dents 37a de la roue 37 retiennent dans un premier temps le disque d'entrainement en rotation 29, ce qui provoque le mouvement de la tige 39 relativement au piston 12b, de sorte que le disque 28 à ailettes 22b vienne au contact de la surface correspondante du piston 12b juste avant le déclipsage du disque d'entrainement en rotation 29. Préférentiellement, le disque mélangeur 28 à ailettes 22b peut se loger dans un logement réalisé dans la paroi du piston 12b au niveau de la surface supérieure de celui-ci.

En outre, quelle que soit l'alternative de réalisation du piston, le bas du récipient 11 comporte des encoches 11a pour s'encastrer dans des butées correspondantes sur le socle 25, ce qui empêche le récipient 11 de tourner pendant la rotation du piston 12a ou du disque mélangeur 28, afin que seuls ce dernier ou le piston 12a tournent. Enfin, la forme et la position des ailettes 22a du piston 12a ou de manière alternative des ailettes 22b du disque mélangeur 28 permettent, de manière préférentielle, de réaliser une émulsion à partir de la phase grasse provenant de la capsule de matière grasse 7 et de l'eau provenant du compartiment d'eau correspondant. Dans la suite de la description, on parlera préférentiellement d'émulsion, mais tout autre type de produit cosmétique plus simple à réaliser, par exemple un gel ou une lotion, peut l'être avec le système mélangeur.

La matière grasse cosmétique contenue dans la capsule correspondante 7 est à l'état solide. Il est donc nécessaire, pour réaliser le mélange d'eau et de matière grasse cosmétique, de faire fondre cette matière grasse et l'amener à une température autour de 75°C. Une résistance chauffante 19 est intégrée dans le compartiment 5 du plateau mobile 4 de la capsule de matière grasse cosmétique 7. Cette résistance chauffante 19 a la forme d'une bague tubulaire et est prévue pour entourer la paroi cylindrique de la capsule de matière grasse cosmétique. Préférentiellement, cette résistance électrique 19 comprend un matériau élastique de sorte que la résistance 19 exerce une pression sur la paroi cylindrique 30 de la capsule 7 lorsque cette dernière est logée dans son compartiment correspondant 5. En outre, comme représentée notamment en figure 1, un moyen de chauffage 20 de l'eau commandé par le moyen de commande du système mélangeur est intégré dans le système mélangeur et raccordé à la pompe à eau 2 du système mélangeur et à la conduite d'amenée d'eau 3. Ce moyen de chauffage 20 est préférentiellement un bloc à résistance électrique interne de chauffage.

Il est préférable dans un premier temps de réaliser dans le récipient 11 une émulsion d'eau chaude et de matière grasse cosmétique puis de refroidir cette émulsion. Pour ce faire, le système mélangeur comprend un bloc creux à circulation d'eau de refroidissement 17 entourant en partie le récipient 11. L'entrée et la sortie d'eau de ce bloc 17 sont raccordées au deuxième compartiment d'eau du réservoir 1 par une autre pompe 18 pour assurer le refroidissement de l'émulsion dans le récipient 11. La quantité d'émulsion à refroidir étant négligeable comparée à la quantité d'eau dans le compartiment 28, la circulation de l'eau de refroidissement dans une boucle fermée est suffisante sans risquer que cette eau ne chauffe trop. Au terme de ce refroidissement, le principe actif et le parfum cosmétiques sont ajoutés dans l'émulsion pour former le produit cosmétique, par expulsion forcée successive du contenu de ces capsules au travers des orifices des compartiments correspondants du plateau mobile dans le récipient.

Le système mélangeur comprend une électrovanne 15 commandée par le moyen de commande et disposée entre la pompe à eau 2 et le bloc à résistance électrique interne de chauffage 20 pour contrôler la circulation d'eau dans le récipient 11. Pour rendre les raccordements possibles, l'entrée et la sortie de l'électrovanne sont respectivement reliées à la sortie de la pompe à eau 2 du système mélangeur et à l'entrée du bloc de chauffage 20 par l'intermédiaire de canalisations souples ou rigides 16. Il est également possible de placer l'électrovanne ailleurs dans le système, notamment entre le bloc de chauffage 20 et l'entrée de la conduite d'amenée d'eau. En outre, tous les raccordements sont réalisés par l'intermédiaire de telles canalisations souples ou rigides 16, par exemple en polychlorure de vinyle.

Le système mélangeur comprend également un débitmètre 21 raccordé à la sortie de la pompe à eau 2 du système mélangeur. Comme cela sera vu ci-après, les données du débitmètre 21 sont utilisées par le moyen de commande pour délivrer le volume d'eau nécessaire et suffisant au travers de la conduite d'amenée d'eau 3 pour la fabrication du produit cosmétique.

Un procédé de fabrication d'un produit cosmétique à l'aide d'un système mélangeur tel que décrit précédemment va maintenant être décrit.

Dans un premier temps, l'utilisateur met le socle 25 en position basse, s'il ne l'est pas déjà, et clipse l'organe mélangeur 12 sur les dents de la couronne dentée 23, 37, ensuite il clipse le récipient 11 par-dessus le piston 12a, 12b, le piston 12a, 12b étant alors à l'intérieur du récipient 11. Il peut alors monter le socle 25 en position haute, le haut du flacon se trouvant alors juste sous le plateau mobile 4. Il est également possible de clipser le récipient 11 alors que le socle 25 est en position haute, si la hauteur du récipient 11 le permet. L'utilisateur met alors le système mélangeur sous tension et initie, par exemple en appuyant sur un bouton prévu à cet effet, un programme de fabrication de produit cosmétique enregistré dans un espace mémoire du moyen de commande du système mélangeur, ce programme étant exécuté par le moyen de commande pour permettre la mise en oeuvre du procédé de fabrication du produit cosmétique.

Au cours de la première étape du procédé, le moyen de commande pilote la rotation du plateau mobile 4 afin que le compartiment 5 du plateau mobile 4, destiné à recevoir la capsule de matière grasse cosmétique 7, soit accessible à l'utilisateur pour qu'il puisse y loger une capsule de matière grasse cosmétique 7. En effet, le deuxième support 27 comporte une ouverture 38 entaillée dans la paroi du deuxième support 27 à partir du bord de cette paroi et permettant l'accès successif à chaque compartiment 5, 6, 10 du plateau mobile 4. Au bout d'un temps déterminé, ou de manière alternative lorsque des moyens de détection 40 du système mélangeur solidaires du deuxième support 27 détectent la présence de la capsule de matière grasse cosmétique 7, le moyen de commande pilote la rotation du plateau mobile 4 afin que le compartiment 6 du plateau mobile 4, destiné à recevoir la capsule de principe actif cosmétique 8, soit en vis-à-vis de l'ouverture 38 du deuxième support 27 pour être accessible à l'utilisateur afin qu'il puisse y loger une capsule de principe actif cosmétique 8. Le cas échéant, après détection de cette capsule 8 ou après écoulement d'un temps déterminé, les moyens de commande pilotent la rotation du plateau mobile 4 afin que le compartiment 10 du plateau mobile 4, destiné à recevoir la capsule de parfum cosmétique, soit accessible à l'utilisateur pour qu'il puisse y loger une capsule de parfum cosmétique. De manière alternative, c'est l'utilisateur qui peut commander la rotation du plateau mobile 4, par exemple en appuyant sur un bouton du système mélangeur prévu à cet effet, pour introduire successivement les capsules 7, 8 dans leur compartiment correspondant 5, 6, 10.

De manière préférentielle, les capsules cosmétiques 7, 8 comprennent une membrane frangible circulaire 36 scellant l'ouverture de la paroi cylindrique 30 de la capsule située à l'opposé de l'orifice 33 de la paroi de fond 31 de la capsule 7, 8. Chaque membrane frangible 36 peut comprendre un code à barres ou tout autre moyen d'identification susceptible d'être lu par les moyens de détection 40 du système mélangeur, afin de déterminer notamment le type de matière grasse, le type de principe actif ou le type de parfum cosmétiques. Pour faciliter le collage de cette membrane frangible 36, la paroi cylindrique 30 de la capsule 7,8 peut comprendre, au niveau de son ouverture opposée à l'orifice 33 de la paroi de fond 31, un bord tombé sur lequel la membrane 36 est collée.

Après lecture du code à barres imprimé sur la membrane frangible 36 de la capsule de matière grasse cosmétique 7 et au cours de la deuxième étape du procédé, le système mélangeur commande l'alimentation en énergie du moyen de chauffage 19 disposé dans le compartiment 5 dans lequel la capsule de matière grasse cosmétique 7 est logée, de manière à faire fondre la matière grasse cosmétique. Parallèlement, le moyen de commande pilote l'alimentation en énergie de la résistance électrique du bloc de chauffage 20 afin de chauffer ultérieurement l'eau qui sera amenée dans le bloc 20 à une température de l'ordre de 90°C. Le code à barres de la capsule 7, 8 permet également au système mélangeur de calculer le volume d'eau nécessaire qui entrera dans la fabrication du produit final dans le récipient 11.

De manière alternative, si les moyens de détection détectent que la capsule 7 comprend un agent texturant qui ne nécessite pas de chauffage, alors ni l'eau ni la capsule 7 ne sont chauffées, car le moyen de commande n'alimentera pas en énergie la résistance électrique du bloc de chauffage 20 et le moyen de chauffage 19 de la capsule 7. Ainsi, la deuxième étape du procédé est évitée.

Le moyen de commande pilote, au cours de la troisième étape du procédé, la rotation du plateau mobile 4 de sorte que la sortie 13a du compartiment en forme d'entonnoir 13 soit en vis-à-vis respectivement du récipient 11 et de la sortie de la conduite d'amenée d'eau 3. Le moyen de commande pilote ensuite l'ouverture de l'électrovanne 15 et met en route la pompe à eau 2 de sorte qu'un volume déterminé d'eau chaude calculé à partir des données du débitmètre 21 traverse le bloc de chauffage 20 pour être chauffée à 90°C. Dès que la température de l'eau dans le bloc de chauffage atteint 90°C, l'eau s'écoule dans le récipient 11, par l'intermédiaire de la conduite d'amenée d'eau 3. Une fois ce volume d'eau chaude écoulé dans le récipient 11, le moyen de commande pilote la fermeture de l'électrovanne 15 et de la pompe à eau 2, et stoppe l'alimentation en énergie de la résistance du bloc de chauffage d'eau 20.

Dans l'alternative ou les capsules 7, 8 ne comprennent pas de codes à barres, c'est l'utilisateur qui choisit via un moyen d'interface compris dans système mélangeur d'une part si le chauffage de la capsule d'agent texturant 7 et de l'eau est nécessaire, et d'autre part le volume d'eau nécessaire à la réalisation du produit cosmétique. Par exemple le système mélangeur peut comprendre un moyen de sélection d'un procédé de fabrication dit « à chaud », un moyen de sélection d'un procédé de fabrication dit « à froid », et un curseur permettant d'ajuster le volume d'eau nécessaire.

Au cours de la quatrième étape du procédé, le moyen de commande pilote la rotation du plateau mobile 4 de sorte que la sortie 5a du compartiment 5 dans lequel la capsule de matière grasse 7 est logée soit en vis-à-vis du récipient 11, et que la paroi formant piston 32 de la capsule 7, ou plus précisément la membrane frangible 36 recouvrant l'ouverture de la paroi cylindrique 30 de la capsule 7, soit en vis-à-vis de la tige mobile 9b des moyens d'expulsion par pression 9. Puis, le moteur 9a des moyens d'expulsion par pression 9 est mis en marche par le moyen de commande pour déplacer verticalement la tige mobile 9b vers la paroi formant piston 32 de la capsule 7. La tige mobile 9b déchire alors la membrane frangible 36 puis vient en appui contre le piston 32, exerçant une pression sur ce dernier pour provoquer le perçage de l'opercule frangible 35 de la paroi de fond 31 et l'écoulement forcé de la matière grasse cosmétique de la capsule 7 dans le récipient 11. Une fois que la paroi formant piston 32 touche la paroi de fond 31 de la capsule 7, le moyen de commande pilote la remontée de la tige mobile 9b par l'intermédiaire du moteur correspondant 9a. Concomitamment, ou préférentiellement juste avant l'expulsion de la matière grasse cosmétique de la capsule correspondante 7, le moyen de commande met sous tension le moteur relié à la roue dentée 23, 37 pour entrainer cette dernière en rotation et par conséquent entrainer en rotation le piston 12a et/ou les ailettes 22a, 22b du dispositif mélangeur 12 pour réaliser l'émulsion à partir de la matière grasse cosmétique fondu et de l'eau chaude contenues dans le récipient 11.

Au bout d'un temps donné, la pompe à eau 18 reliée au deuxième compartiment d'eau du réservoir 1 et au bloc de circulation d'eau de refroidissement 17 est mise en marche pendant un temps donné pour refroidir l'émulsion dans le récipient 11 au cours de la cinquième étape du procédé.

Une fois le temps de refroidissement écoulé et que l'émulsion a atteint une température de l'ordre de 40°C, la sixième étape du procédé est mise en oeuvre : le moyen de commande arrête éventuellement la pompe à eau 18 reliée au bloc de circulation d'eau de refroidissement 17 et commande la rotation du plateau mobile 4 de sorte que la sortie 6a du compartiment 6 dans lequel la capsule de principe actif 8 est logée soit en vis-à-vis du récipient 11, et que la paroi formant piston 32 de la capsule 8, ou plus précisément la membrane frangible 36 recouvrant l'ouverture de la paroi cylindrique 30 de la capsule 8, soit en vis-à-vis de la tige mobile 9b des moyens d'expulsion par pression 9. Puis, le moteur 9a des moyens d'expulsion par pression 9 est mis en marche par le moyen de commande pour déplacer verticalement la tige mobile 9b vers la paroi formant piston 32 de la capsule 8. La tige mobile 9b déchire alors la membrane frangible 36 puis vient en appui contre le piston 32, exerçant une pression sur ce dernier pour provoquer le perçage de l'opercule frangible 35 de la paroi de fond 31 et l'écoulement forcé du principe actif cosmétique de la capsule 8 dans le récipient 11. Une fois que la paroi formant piston 32 touche la paroi de fond 31 de la capsule 8, le moyen de commande pilote la remontée de la tige mobile 9b par l'intermédiaire du moteur correspondant 9a. Le moteur électrique qui entraine le piston 12a et les ailettes 22a ou alternativement le disque mélangeur 28 et les ailettes 23b de l'organe mélangeur 12 en rotation demeure alimenté, permettant l'incorporation dans l'émulsion du principe actif cosmétique.

De manière optionnelle, si l'utilisateur a initialement choisi un programme avancé du système mélangeur, le plateau mobile 4 est piloté en rotation par le moteur correspondant de manière à rendre accessible le compartiment 6 destiné à loger une capsule de principe actif 8 par l'utilisateur. Ce dernier peut alors retirer la capsule 8 de principe actif utilisée et en installer une neuve. La sixième étape est alors répétée, de sorte que le produit cosmétique final comprenne deux principes actifs cosmétiques aux vertus différentes et/ou complémentaires. Alternativement, la sixième étape est répétée après la septième étape qui sera décrite ci-après, c'est-à-dire après l'introduction du parfum cosmétique dans le récipient 11.

Au cours de la septième étape du procédé, le moyen de commande pilote la rotation du plateau mobile 4 de sorte que la sortie du compartiment 10 dans lequel la capsule de parfum est logée soit en vis-à-vis du récipient 11, et que la paroi formant piston 32 de la capsule, ou plus précisément la membrane frangible 36 recouvrant l'ouverture de la paroi cylindrique 30 de la capsule, soit en vis-à-vis de la tige mobile 9b des moyens d'expulsion par pression 9. Puis, le moteur des moyens d'expulsion par pression 9 est mis en marche par le moyen de commande pour déplacer verticalement la tige mobile 9b vers la paroi formant piston 32 de la capsule. La tige mobile 9b déchire alors la membrane frangible 36 puis vient en appui contre le piston 32, exerçant une pression sur ce dernier pour provoquer le perçage de l'opercule frangible 35 de la paroi de fond 31 et l'écoulement forcé du parfum cosmétique de la capsule dans le récipient 11. Une fois que la paroi formant piston 32 touche la paroi de fond 31 de la capsule, le moyen de commande pilote la remontée de la tige mobile 9b par l'intermédiaire du moteur correspondant 9a. Le moteur électrique qui entraine le piston 12a et les ailettes 22a ou alternativement le disque mélangeur 28 et les ailettes 23b de l'organe mélangeur 12 en rotation demeure alimenté, permettant l'incorporation dans l'émulsion du parfum cosmétique.

Alternativement, si aucune capsule de parfum n'est détectée dans le compartiment correspondant 10, la septième étape du procédé n'a pas lieu.

Au cours de la huitième étape du procédé, le moyen de commande met hors tension le moteur destiné à entrainer la couronne dentée 23, 37, ce qui met le piston 12a et/ou les ailettes 22a, 22b de l'organe mélangeur 12 à l'arrêt, lorsque le produit cosmétique atteint une température inférieure à 35°C, voire 30°C, ou au bout d'un temps déterminé. L'utilisateur peut alors récupérer le récipient 11 avec le piston 12a, 12b qui fait office de paroi de fond. Un couvercle peut être placé sur l'ouverture du récipient 11 pour mettre le produit cosmétique à l'abri de l'air et le conserver. Plus précisément, l'utilisateur abaisse le socle 25, clipse le couvercle sur le récipient 11 et déclipse le récipient 11 de la couronne dentée 23, 37.

De manière avantageuse, l'utilisateur peut utiliser le récipient 11 retiré du système mélangeur et rempli du produit cosmétique réalisé à l'aide du système mélangeur en guise de flacon de stockage et de distribution du produit cosmétique. Pour ce faire, une tête ferme l'ouverture du récipient 11 à l'opposé du piston 12a, 12b, cette tête comportant une pompe distributrice du produit cosmétique munie d'une gâchette actionnable manuellement. En outre, la tête comprend un tube rigide plongeant dans le produit cosmétique. Cette tête à pompe distributrice et gâchette est bien connue de l'homme du métier, et se retrouve par exemple sur certains flacons de crèmes cosmétiques. Ainsi, lorsque l'utilisateur appuie sur la gâchette, un volume de produit cosmétique est distribué en sortie de la tête. Lorsque l'utilisateur relâche la gâchette, une dépression dans le récipient 11 est créée, ce qui provoque le déplacement du piston 12a, 12b dans le récipient 11 en direction de la tête, pour combler le volume de produit cosmétique distribué. L'extrémité libre du tube rigide solidaire de la tête sera donc toujours immergée dans le produit cosmétique.

La configuration du système mélangeur de l'invention n'est pas limitée au mode de réalisation décrit précédemment et représenté sur les figures. Elle n'a été donnée qu'à titre d'exemple non limitatif. De multiples modifications peuvent être apportées sans pour autant sortir du cadre de l'invention. En particulier, le récipient 11 du dispositif mélangeur peut être non amovible et l'organe mélangeur 12 comprend alors une hélice monté au fond du récipient 11 sur un axe coaxial à ce dernier. Cet axe est monté dans la paroi de fond du récipient 11 et est susceptible d'être entrainé par un moteur électrique monté dans le système mélangeur et commandé par le moyen de commande du système mélangeur. En outre, afin de récupérer le produit cosmétique réalisé dans un flacon de stockage, le récipient 11 comprend un clapet temporisé dans sa paroi de fond pour permettre l'écoulement de l'émulsion par gravité. Alternativement, ce clapet est actionnable manuellement, et le produit cosmétique s'écoule par gravité dans le flacon si ce dernier est relativement fluide, ou par surpression appliquée dans le récipient 11 par un système hydraulique ou pneumatique approprié si le produit est trop épais ou visqueux. Enfin, on pourrait imaginer un bloc de refroidissement 17 sans circulation d'eau, ce bloc 17, comprenant un liquide accumulateur de froid, étant placé au congélateur avant utilisation du système mélangeur. Dans ce cas, le réservoir de liquide 1 est à un seul compartiment et la deuxième pompe à eau 18 n'est pas nécessaire. Enfin, on pourrait imaginer remplacer le bloc de chauffage 20 de l'eau par un moyen de chauffage du type résistance électrique logée dans le compartiment en forme d'entonnoir 13, de manière à chauffer l'eau s'écoulant dans le compartiment en forme d'entonnoir 13 directement dans ce dernier.

## Revendications

1. Système mélangeur pour fabriquer un produit cosmétique comprenant :
• Un réservoir de liquide (1), notamment de l'eau ;
• Une pompe à liquide (2) reliée entre une sortie du réservoir de liquide (1) et l'entrée d'une conduite d'amenée de liquide (3) ;
• Un plateau mobile (4) commandé à rotation autour d'un axe vertical (14a) et comprenant un compartiment (6) adapté pour comporter respectivement une capsule (8) contenant un principe actif cosmétique,
le système mélangeur comprenant de plus des moyens aptes à expulser par pression (9) le contenu de la capsule (8) hors de son compartiment correspondant (6) dans lequel elle est logée ;
le plateau mobile (4) comprenant un deuxième compartiment (5) adapté pour comporter une deuxième capsule (7) contenant un agent texturant cosmétique, les moyens aptes à expulser par pression (9) étant aptes à expulser par pression le contenu de la capsule (7) d'agent texturant hors de son compartiment (5) dans lequel elle est logée,
• et le système mélangeur comprenant de plus un dispositif mélangeur comprenant d'une part un récipient (11) disposé sous le plateau mobile (4) commandé pour positionner au-dessus du récipient (11) le compartiment (5) contenant la capsule d'agent texturant (7) et le compartiment contenant la capsule de principe actif afin de recevoir l'agent texturant et le principe actif expulsés de leurs compartiments respectifs (5, 6), le récipient (11) étant en communication de fluide avec la sortie de la conduite d'amenée de liquide (3) pour introduire du liquide dans le récipient (11) notamment après expulsion de l'agent texturant dans le récipient (11) pour réaliser un produit cosmétique à partir de la phase grasse provenant de la deuxième capsule et d'autre part un organe mélangeur (12) logé dans le récipient (11) et apte à créer dans ce récipient le produit cosmétique à partir du mélange de liquide, d'agent texturant cosmétique et de principe actif cosmétique contenus dans le récipient (11), par incorporation du principe actif cosmétique.

2. Système mélangeur selon la revendication 1, **caractérisé en ce que** l'organe mélangeur (12) est une hélice montée au fond du récipient sur un axe coaxial à ce dernier, traversant la paroi de fond du récipient et pouvant être entraîné par un moteur notamment électrique monté dans le système mélangeur.

3. Système mélangeur selon la revendication 1 ou la revendication 2, **caractérisé en ce que** le récipient comprend une ouverture à clapet temporisé dans sa paroi de fond pour permettre l'écoulement du produit cosmétique chaud dans un flacon de stockage du produit cosmétique.

4. Système mélangeur selon la revendication 1, **caractérisé en ce que** le récipient (11) est un tube cylindrique amovible fermé par une paroi de fond pour permettre le stockage du produit cosmétique en vue de son utilisation ultérieure et disposé en-dessous des deux compartiments (5, 6) du plateau mobile (4).

5. Système mélangeur selon l'une quelconque des revendications 1 à 4, **caractérisé en ce que** le plateau mobile (4) comporte un troisième compartiment (10) pouvant être amené au-dessus du récipient (11) et adapté pour comporter une troisième capsule contenant un parfum cosmétique destiné à entrer dans la composition du produit cosmétique.

6. Système mélangeur selon l'une quelconque des revendications 1 à 5, **caractérisé en ce que** le plateau mobile (4) comprend un compartiment en forme d'entonnoir (13) pouvant être amené au-dessus du récipient (11) pour mettre la sortie de la conduite d'amenée de liquide (3) et le récipient (11) en communication de fluide.

7. Système mélangeur selon l'une quelconque des revendications 1 à 6, **caractérisé en ce que** chaque capsule (7, 8) comprend une paroi cylindrique (30), une paroi de fond (31 ) à orifice central (33) obturé par un opercule frangible (35) et une paroi formant piston (32) logée dans la paroi cylindrique (30) avec l'agent texturant ou le principe actif correspondant contenu entre la paroi de fond (31) et la paroi formant piston (32) et **en ce que** les moyens d'expulsion par pression (9) comprennent une tige mobile en translation (9b) par l'intermédiaire d'un moteur notamment électrique (9a) monté dans le système mélangeur, apte à exercer une pression sur la paroi formant piston (32) de chaque capsule (7, 8) logée dans son compartiment (5, 6, 10) du plateau mobile (4) provoquant le perçage de l'opercule (35) de la paroi de fond (31) de la capsule et l'écoulement forcé hors de la capsule de son contenu dans le récipient (1 1 ) situé sous la sortie (5a, 6a, 10a) du compartiment correspondant (5, 6, 10).

8. Système mélangeur selon l'une quelconque des revendications 1 à 7, **caractérisé en ce que** le plateau mobile (4) est à rotation commandée par l'intermédiaire d'un moteur notamment électrique (14) monté dans le système mélangeur, de sorte que les moyens d'expulsion par pression (9) puissent provoquer l'écoulement forcé successif du contenu de chaque capsule (7, 8) logée dans son compartiment correspondant (5, 6, 10) du plateau mobile.

9. Système mélangeur selon l'une quelconque des revendications 1 à 8, **caractérisé en ce qu'**il comprend un bloc creux à circulation de liquide de refroidissement (17) entourant au moins en partie le récipient (11), et dont l'entrée et la sortie de liquide de ce bloc de refroidissement (17) sont raccordées au réservoir de liquide (1) par une autre pompe (18) pour assurer le refroidissement du mélange contenu dans le récipient (11).

10. Système mélangeur selon la revendication 9, **caractérisé en ce que** le réservoir de liquide (1) comprend deux compartiments séparés par une paroi interne, l'un des compartiments étant relié à la pompe à liquide (2) du système mélangeur et l'autre compartiment étant relié au bloc de refroidissement (17) par l'intermédiaire de l'autre pompe (18).

11. Système mélangeur selon l'une quelconque des revendications 1 à 10, **caractérisé en ce qu'**il comprend un bloc à résistance électrique (20) interposé entre la pompe à liquide (2) du système mélangeur et la conduite d'amenée de liquide (3) et destiné à chauffer le liquide, et **en ce qu'**il comprend un moyen de chauffage (19) disposé dans le compartiment apte à recevoir la capsule d'agent texturant (7), ce moyen de chauffage (19) entourant la capsule d'agent texturant cosmétique (7) logée dans le compartiment correspondant (5) pour faire fondre l'agent texturant contenu dans la capsule avant l'expulsion par pression de l'agent texturant dans le récipient (11) par les moyens d'expulsion par pression (9).

12. Système mélangeur selon l'une quelconque des revendications 1 à 11, **caractérisé en ce qu'**il comprend une électrovanne (15) disposée dans la conduite d'amenée de liquide (3) pour contrôler la circulation de liquide dans le récipient (11).

13. Système mélangeur selon la revendication 12 lorsque considérée en combinaison avec la revendication 6, **caractérisé en ce qu'**il comprend un débitmètre (21) raccordé à la pompe à liquide (2) du système mélangeur et **en ce qu'**il comprend un moyen de commande apte, lorsque le plateau mobile (4) est positionné de sorte que le compartiment en forme d'entonnoir (13) mette la sortie de la conduite d'amenée de liquide (3) et le récipient (11) en communication de fluide, à ouvrir l'électrovanne (15) pour assurer la circulation pendant un intervalle de temps donné d'un volume de liquide déterminé dans le récipient (11) et calculé à partir des données du débitmètre (21).

14. Système mélangeur selon la revendication 4, **caractérisé en ce que** l'organe mélangeur (12) comprend un piston (12a) formant la paroi de fond du récipient et une pluralité d'ailettes radiales (22a) solidaires du piston et faisant saillie de la face supérieure du piston (12a) qui est apte à être entraîné en rotation avec les ailettes (22a), lorsque le récipient amovible (11) est monté sur le système mélangeur, par une couronne dentée (23) montée dans un socle de support (25) du récipient (11) coaxialement à ce dernier et dont les dents axiales (24a) situées d'un même côté sont accouplées au piston (12a), laquelle couronne dentée (23) peut être entraînée en rotation par un moteur électrique du système mélangeur.

15. Système mélangeur selon l'une quelconque des revendications 1 à 14, **caractérisé en ce que** l'organe mélangeur (12) du dispositif mélangeur permet de réaliser une émulsion à partir de liquide provenant du réservoir (1), d'agent texturant cosmétique fondu et de principe actif cosmétique provenant des deux compartiments (5, 6) du plateau mobile (4), et le cas échéant de parfum cosmétique provenant du troisième compartiment (10) du plateau mobile (4) pour réaliser le produit cosmétique.

16. Utilisation d'un système mélangeur selon l'une quelconque des revendications 1 à 15 avec deux capsules (7, 8) comprenant chacune un composé cosmétique et destinée à être utilisée avec le système mélangeur selon l'une quelconque des revendications 1 à 14 pour réaliser un produit cosmétique, la capsule comprenant une paroi cylindrique (30), une paroi de fond (31) à orifice central (33) obturé par un opercule frangible (35) et une paroi formant piston (32) logée dans la paroi cylindrique (30) avec le composé cosmétique contenu entre la paroi de fond (31) et la paroi formant piston (32), et comprenant respectivement un agent texturant cosmétique et un principe actif cosmétique pour réaliser un produit cosmétique.

17. Utilisation d'un système mélangeur selon la revendication 16 avec une troisième capsule contenant un parfum cosmétique.

18. Utilisation d'un système mélangeur selon la revendication 16 ou la revendication 17, **caractérisée en ce que** la paroi de fond (31) de la capsule et la surface de la paroi formant piston (32) située en vis- à-vis de la paroi de fond (31) de la capsule possèdent des formes complémentaires sensiblement tronconiques.

19. Utilisation d'un système mélangeur selon l'une des revendications 16 à 18, **caractérisée en ce que** la paroi de fond (31) de la capsule comprend une bague tubulaire (34) de section circulaire faisant saillie coaxialement de l'orifice (33) de la paroi de fond (31) à l'extérieur de la capsule (7, 8).

20. Utilisation d'un système mélangeur selon l'une des revendications 16 à 19, **caractérisée en ce que** l'ouverture de la paroi cylindrique (30) de la capsule située à l'opposé de l'orifice (33) de la paroi de fond (31) est scellée par une membrane circulaire et frangible (36).

21. Utilisation d'un système mélangeur selon l'une des revendications 16 à 19, **caractérisée en ce qu'**un flacon de stockage et de distribution d'un produit cosmétique est réalisé à l'aide du système mélangeur, le récipient (11), étant retiré du système mélangeur et rempli du produit cosmétique réalisé et une tête fermant l'ouverture du récipient (11) à l'opposé du piston (12a, 12b) et comportant une pompe distributrice du produit cosmétique et une gâchette actionnable manuellement pour distribuer un volume de produit cosmétique en sortie de la tête lors de l'appui sur la gâchette et créer une dépression dans le récipient provoquant le déplacement du piston (12a, 12b) dans le récipient vers la tête pour combler le volume de produit cosmétique distribué.

## Patentansprüche

1. Mischsystem zur Herstellung eines Kosmetikprodukts, umfassend:
- ein Flüssigkeitsreservoir (1), insbesondere für Wasser;
- eine Flüssigkeitspumpe (2), die zwischen einem Ausgang des Flüssigkeitsreservoirs (1) und dem Eingang einer Flüssigkeitszuführungsleitung (3) angeschlossen ist;
- eine bewegliche Platte (4), die in Drehung um eine vertikale Achse (14a) herum gesteuert ist, und ein Fach (6) umfasst, das angepasst ist, um jeweils eine Kapsel (8) zu umfassen, die einen kosmetischen Wirkstoff enthält,
wobei das Mischsystem weiter Mittel umfasst, die imstande sind, durch Druck (9) den Inhalt aus der Kapsel (8) aus ihrem entsprechenden Fach (6), in dem sie untergebracht ist, auszustoßen;
wobei die bewegliche Platte (4) ein zweites Fach (5) umfasst, das angepasst ist, um eine zweite Kapsel (7) zu umfassen, die ein Kosmetik-Texturmittel enthält, wobei die Mittel, die imstande sind, durch Druck (9) auszustoßen, imstande sind, durch Druck den Inhalt der Texturmittel-Kapsel (7) aus ihrem Fach (5), in dem sie untergebracht ist, auszustoßen,
- und das Mischsystem weiter eine Mischvorrichtung umfasst, die einerseits einen Behälter (11) umfasst, der unterhalb der beweglichen Platte (4) angeordnet ist, die gesteuert ist, um über dem Behälter (11) das Fach (5) zu positionieren, das die Texturmittel-Kapsel (7) enthält, und das Fach, das die Wirkstoff-Kapsel enthält, um das Texturmittel und den Wirkstoff zu empfangen, die aus ihren jeweiligen Fächern (5, 6) ausgestoßen worden sind, wobei der Behälter (11) in Fluidverbindung mit dem Ausgang der Flüssigkeitszuführungsleitung (3) steht, um Flüssigkeit in den Behälter (11) insbesondere nach Ausstoßen des Texturmittels im Behälter (11) einzubringen, um ein Kosmetikprodukt aus der Fettphase zu erzeugen, die aus der zweiten Kapsel stammt, und andererseits ein Mischorgan (12), das im Behälter (11) untergebracht, und imstande ist, in diesem Behälter das Kosmetikprodukt aus dem Gemisch aus Flüssigkeit, Kosmetik-Texturmittel und kosmetischem Wirkstoff, die im Behälter (11) enthalten sind, durch Einarbeiten des kosmetischen Wirkstoffs zu erzeugen.

2. Mischsystem nach Anspruch 1, **dadurch gekennzeichnet, dass** das Mischorgan (12) ein Mixer ist, der am Boden des Behälters auf einer zu letzterem koaxialen Achse montiert ist, welche die Bodenwand des Behälters durchquert, und von einem Motor, insbesondere Elektromotor angetrieben werden kann, der im Mischsystem montiert ist.

3. Mischsystem nach Anspruch 1 oder Anspruch 2, **dadurch gekennzeichnet, dass** der Behälter eine Öffnung mit verzögerter Klappe in seiner Bodenwand umfasst, um das Strömen des warmen Kosmetikprodukts in einen Flacon zur Aufbewahrung des Kosmetikprodukts zu ermöglichen.

4. Mischsystem nach Anspruch 1, **dadurch gekennzeichnet, dass** der Behälter (11) ein abnehmbares zylindrisches Rohr ist, das durch eine Bodenwand geschlossen ist, um das Aufbewahren des Kosmetikprodukts in Hinblick auf dessen spätere Verwendung zu ermöglichen, und unterhalb der beiden Fächer (5, 6) der beweglichen Platte (4) angeordnet ist.

5. Mischsystem nach einem der Ansprüche 1 bis 4, **dadurch gekennzeichnet, dass** die bewegliche Platte (4) ein drittes Fach (10) umfasst, das über den Behälter (11) gebracht werden kann und angepasst ist, um eine dritte Kapsel zu umfassen, die ein kosmetisches Parfum enthält, das dazu bestimmt ist, in die Zusammensetzung des Kosmetikprodukts einzutreten.

6. Mischsystem nach einem der Ansprüche 1 bis 5, **dadurch gekennzeichnet, dass** die bewegliche Platte (4) ein Fach in Trichterform (13) umfasst, das über den Behälter (11) gebracht werden kann, um den Ausgang der Flüssigkeitszuführungsleitung (3) und den Behälter (11) in Fluidverbindung zu bringen.

7. Mischsystem nach einem der Ansprüche 1 bis 6, **dadurch gekennzeichnet, dass** jede Kapsel (7, 8) eine zylindrische Wand (30), eine Bodenwand (31 ) mit zentraler Öffnung (33), die durch einen brechbaren Verschluss (35) abgedeckt ist, und eine Kolben bildende Wand (32) umfasst, die in der zylindrischen Wand (30) untergebracht ist, mit dem entsprechenden Texturmittel oder dem Wirkstoff, der zwischen der Bodenwand (31) und der Kolben bildende Wand (32) enthalten ist, und dadurch, dass die Druckausstoßmittel (9) einen durch einen insbesondere Elektromotor (9a), der im Mischsystem montiert ist, im Vorschub beweglichen Schaft (9b) umfassen, der imstande ist, einen Druck auf die Kolben bildende Wand (32) einer jeden Kapsel (7, 8) auszuüben, die in ihrem Fach (5, 6, 10) der beweglichen Platte (4) untergebracht ist, wodurch das Anbohren des Verschlusses (35) der Bodenwand (31) der Kapsel und das erzwungene Strömen aus der Kapsel ihres Inhalts in den Behälter (11) hervorgerufen wird, der sich unter dem Ausgang (5a, 6a, 10a) des entsprechenden Faches (5, 6,10) befindet.

8. Mischsystem nach einem der Ansprüche 1 bis 7, **dadurch gekennzeichnet, dass** die bewegliche Platte (4) über einen insbesondere Elektromotor (14), der im Mischsystem montiert ist, in gesteuerter Drehung ist, sodass die Druckausstoßmittel (9) das erzwungene sukzessive Strömen des Inhalts einer jeden Kapsel (7, 8), die in ihrem entsprechenden Fach (5, 6,10) der beweglichen Platte untergebracht ist, hervorrufen können.

9. Mischsystem nach einem der Ansprüche 1 bis 8, **dadurch gekennzeichnet, dass** es einen hohlen Block zum Zirkulieren von Kühlflüssigkeit (17) umfasst, der den Behälter (11) mindestens teilweise umgibt, und der Flüssigkeitseingang und -ausgang dieses Kühlblocks (17) durch eine andere Pumpe (18) an das Flüssigkeitsreservoir (1) angeschlossen sind, um für das Kühlen des im Behälter (11) enthaltenen Gemisches zu sorgen.

10. Mischsystem nach Anspruch 9, **dadurch gekennzeichnet, dass** das Flüssigkeitsreservoir (1) zwei durch eine Innenwand getrennte Fächer umfasst, wobei das eine der Fächer an die Flüssigkeitspumpe (2) des Mischsystems angeschlossen ist, und das andere Fach über die andere Pumpe (18) an den Kühlblock (17) angeschlossen ist.

11. Mischsystem nach einem der Ansprüche 1 bis 10, **dadurch gekennzeichnet, dass** es einen elektrischen Widerstandsblock(20) umfasst, der zwischen der Flüssigkeitspumpe (2) des Mischsystems und der Flüssigkeitszuführungsleitung (3) eingesetzt, und dazu bestimmt ist, die Flüssigkeit zu erwärmen, und dadurch, dass es ein Heizmittel (19) umfasst, das im Fach angeordnet ist, das imstande ist, das Texturmittel-Kapsel (7) aufzunehmen, wobei dieses Heizmittel (19) die kosmetische Texturmittel-Kapsel (7) umgibt, die in dem entsprechenden Fach (5) untergebracht ist, um das Texturmittel, das in der Kapsel enthalten ist, vor Ausstoßen durch Druck des Texturmittels in den Behälter (11) durch die Druckausstoßmittel (9) zum Schmelzen zu bringen.

12. Mischsystem nach einem der Ansprüche 1 bis 11, **dadurch gekennzeichnet, dass** es ein Magnetventil (15) umfasst, das in der Flüssigkeitszuführungsleitung (3) angeordnet ist, um das Zirkulieren von Flüssigkeit in den Behälter (11) zu kontrollieren.

13. Mischsystem nach Anspruch 12, wenn in Kombination mit Anspruch 6 betrachtet, **dadurch gekennzeichnet, dass** es einen Druchflussmesser (21) umfasst, der an die Flüssigkeitspumpe (2) des Mischsystems angeschlossen ist, und dadurch, dass es ein Steuermittel umfasst, das, wenn die bewegliche Platte (4) positioniert ist, sodass das Fach in Trichterform (13) den Ausgang der Flüssigkeitszuführungsleitung (3) und den Behälter (11) in Fluidverbindung bringt, imstande ist, das Magnetventil (15) zu öffnen, um ein gegebenes Zeitintervall lang für die Zirkulation eines bestimmten und aus den Durchflussmesserdaten (21) errechnetes Flüssigkeitsvolumens in den Behälter (11) zu sorgen.

14. Mischsystem nach Anspruch 4, **dadurch gekennzeichnet, dass** das Mischorgan (12) einen Kolben (12a), der die Bodenwand des Behälters bildet, und eine Vielzahl von radialen Flügeln (22a) umfasst, die fest mit dem Kolben verbunden sind, und aus der Oberseite des Kolbens (12a) hervorstehen, der imstande ist, mit den Flügeln (22a), wenn der abnehmbare Behälter (11) auf dem Mischsystem montiert ist, durch einen Zahnkranz (23) in Drehung angetrieben zu werden, der in einem Stützsockel (25) des Behälters (11) koaxial zu letzterem montiert ist, und dessen axiale Zähne (24a), die sich auf einer gleichen Seite befinden, an den Kolben (12a) gekoppelt sind, wobei der Zahnkranz (23) von einem Elektromotor des Mischsystems in Drehung angetrieben werden kann.

15. Mischsystem nach einem der Ansprüche 1 bis 14, **dadurch gekennzeichnet, dass** das Mischorgan (12) der Mischvorrichtung ermöglicht, eine Emulsion aus Flüssigkeit, die aus dem Reservoir (1) stammt, geschmolzenem Kosmetik-Texturmittel und Kosmetikwirkstoff, die aus den beiden Fächern (5, 6) der beweglichen Platte (4) stammen, und soweit erforderlich Kosmetik-Parfum, das aus dem dritten Fach (10) der beweglichen Platte (4) stammt, zu erzeugen, um das Kosmetikprodukt zu erzeugen.

16. Verwendung eines Mischsystems nach einem der Ansprüche 1 bis 15 mit zwei Kapseln (7, 8), die jeweils eine kosmetische Verbindung umfassen, und dazu bestimmt, um mit dem Mischsystem nach einem der Ansprüche 1 bis 14 verwendet zu werden, um ein Kosmetikprodukt zu erzeugen, wobei die Kapsel eine zylindrische Wand (30), eine Bodenwand (31) mit zentraler Öffnung (33), die durch einen brechbaren Verschluss (35) abgedeckt ist, und eine Kolben bildende Wand (32), die in der zylindrischen Wand (30) untergebracht ist, wobei die kosmetische Zusammensetzung in der Bodenwand (31) und der Kolben bildenden Wand (32) enthalten ist, und jeweils ein Kosmetik-Texturmittel und einen Kosmetikwirkstoff umfasst, um ein Kosmetikprodukt zu erzeugen.

17. Verwendung eines Mischsystems nach Anspruch 16, mit einer dritten Kapsel, die ein Kosmetik-Parfum enthält.

18. Verwendung eines Mischsystems nach Anspruch 16 oder Anspruch 17, **dadurch gekennzeichnet, dass** die Bodenwand (31) der Kapsel und die Oberfläche der Kolben bildenden Wand (32), die sich gegenüber der Bodenwand (31) der Kapsel befindet, ergänzende, im Wesentlichen kegelstumpfförmige Formen besitzen.

19. Verwendung eines Mischsystems nach einem der Ansprüche 16 bis 18, **dadurch gekennzeichnet, dass** die Bodenwand (31) der Kapsel einen rohrförmigen Ring (34) mit kreisförmigem Querschnitt umfasst, der koaxial aus der Öffnung (33) der Bodenwand (31) nach außerhalb der Kapsel (7, 8) hervorsteht.

20. Verwendung eines Mischsystems nach einem der Ansprüche 16 bis 19, **dadurch gekennzeichnet, dass** die Öffnung der zylindrischen Wand (30) der Kapsel, die sich gegenüber der Öffnung (33) der Bodenwand (31) befindet, durch eine kreisförmige und brechbare Membran (36) besiegelt ist.

21. Verwendung eines Mischsystems nach einem der Ansprüche 16 bis 19, **dadurch gekennzeichnet, dass** ein Flacon zur Aufbewahrung und zur Verteilung eines Kosmetikprodukts mithilfe des Mischsystems, wobei der Behälter (11) vom Mischsystem abgenommen, und mit dem erzeugten Kosmetikprodukt gefüllt wird, und wobei ein Kopf die Öffnung des Behälters (11) gegenüber dem Kolben (12a, 12b) schließt, und die eine Verteilerpumpe für das Kosmetikprodukt und einen Auslöser umfasst, der von Hand betätigbar ist, um ein Kosmetikproduktvolumen am Ausgang des Kopfes beim Drücken auf den Auslöser zu verteilen, und einen Unterdruck im Behälter zu erzeugen, der die Verschiebung des Kolbens (12a, 12b) im Behälter in Richtung des Kopfes bewirkt, um das verteilte Kosmetikproduktvolumen aufzufüllen, erzeugt wird.

## Claims

1. A mixing system for manufacturing a cosmetic product comprising:
- a fluid reservoir (1), in particular for water;
- a fluid pump (2) connected between an outlet of the fluid reservoir (1) and the inlet of a fluid supply line (3);
- a movable plate (4) controlled to rotate around a vertical axis (14a) and comprising a compartment (6) adapted to hold a capsule (8) containing a cosmetic active ingredient,
the mixing system further comprising pressure expulsion means (9) the contents of the capsule (8) from its corresponding compartment (6) in which it is housed;
the movable plate (4) comprising a second compartment (5) adapted to contain a second capsule (7) containing a cosmetic texturing agent, the pressure expulsion means (9) being capable of expelling by pressure the contents of the capsule (7) of texturing agent out of its compartment (5) in which it is housed,
- and the mixing system further comprising a mixing device comprising, on the one hand, a container (11) disposed under the movable plate (4) controlled to position above the container (11) the compartment (5) containing the texturizing agent capsule (7) and the compartment containing the active ingredient capsule in order to receive the texturizing agent and the active ingredient expelled from their respective compartments (5, 6), the container (11) being in fluid communication with the outlet of the fluid supply line (3) to introduce fluid into the container (11), in particular after expulsion of the texturizing agent into the container (11), to produce a cosmetic product from the fatty phase coming from the second capsule, and, on the other hand, a mixing member (12) housed in the container (11) and capable of creating the cosmetic product in this container from the mixture of fluid, cosmetic texturing agent, and cosmetic active ingredient contained in the container (11), by incorporating the cosmetic active ingredient.

2. The mixing system according to claim 1, **characterized in that** the mixing member (12) is a propeller mounted at the bottom of the container on an axis coaxial with the latter, passing through the bottom wall of the container and capable of being driven by a motor, in particular an electric motor, mounted in the mixing system.

3. The mixing system according to claim 1 or claim 2, **characterized in that** the container comprises a timed flap opening in its bottom wall to allow the hot cosmetic product to flow into a storage bottle for the cosmetic product.

4. The mixing system according to claim 1, **characterized in that** the container (11) is a removable cylindrical tube closed by a bottom wall to allow storage of the cosmetic product for later use and disposed below the two compartments (5, 6) of the movable plate (4).

5. The mixing system according to any one of claims 1 to 4, **characterized in that** the movable plate (4) comprises a third compartment (10) that can be brought above the container (11) and adapted to comprise a third capsule containing a cosmetic fragrance intended to be incorporated into the composition of the cosmetic product.

6. The mixing system according to any one of claims 1 to 5, **characterized in that** the movable plate (4) comprises a funnel-shaped compartment (13) that can be brought above the container (11) to place the outlet of the fluid supply pipe (3) and the container (11) in fluid communication.

7. The mixing system according to any one of claims 1 to 6, **characterized in that** each capsule (7, 8) comprises a cylindrical wall (30), a bottom wall (31) with a central opening (33) closed by a breakable seal (35), and a piston wall (32) housed in the cylindrical wall (30) with the texturing agent or corresponding active ingredient contained between the bottom wall (31) and the piston wall (32), and **in that** the pressure expulsion means (9) comprise a rod that can be moved in translation (9b) by means of a motor, in particular an electric motor (9a) mounted in the mixing system, capable of exerting pressure on the piston wall (32) of each capsule (7, 8) housed in its compartment (5, 6, 10) of the movable plate (4), causing the piercing of the seal (35) of the bottom wall (31) of the capsule and the forced flow of its contents out of the capsule into the container (11) located under the outlet (5a, 6a, 10a) of the corresponding compartment (5, 6, 10).

8. The mixing system according to any one of claims 1 to 7, **characterized in that** the movable plate (4) is rotationally controlled by means of a motor, in particular an electric motor (14) mounted in the mixing system, so that the pressure expulsion means (9) can cause the successive forced flow of the contents of each capsule (7, 8) housed in its corresponding compartment (5, 6, 10) of the movable plate.

9. The mixing system according to any one of claims 1 to 8, **characterized in that** it comprises a hollow block with cooling fluid circulation (17) surrounding at least part of the container (11), and the fluid inlet and outlet of this cooling block (17) are connected to the fluid reservoir (1) by another pump (18) to ensure the cooling of the mixture contained in the container (11).

10. The mixing system according to claim 9, **characterized in that** the fluid reservoir (1) comprises two compartments separated by an internal wall, one of the compartments being connected to the fluid pump (2) of the mixing system and the other compartment being connected to the cooling block (17) via the other pump (18).

11. The mixing system according to any one of claims 1 to 10, **characterized in that** it comprises an electrical resistance block (20) interposed between the fluid pump (2) of the mixing system and the fluid supply line (3) and intended to heat the fluid, and **in that** it comprises a heating means (19) disposed in the compartment adapted to receive the texturizing agent capsule (7), this heating means (19) surrounding the cosmetic texturing agent capsule (7) housed in the corresponding compartment (5) to melt the texturing agent contained in the capsule before the texturing agent is expelled by pressure into the container (11) by the pressure expulsion means (9).

12. The mixing system according to any one of claims 1 to 11, **characterized in that** it comprises a solenoid valve (15) disposed in the fluid supply line (3) to control the flow of fluid into the container (11).

13. The mixing system according to claim 12 when considered in combination with claim 6, **characterized in that** it comprises a flow meter (21) connected to the fluid pump (2) of the mixing system and **in that** it comprises a control means capable, when the movable plate (4) is positioned so that the funnel-shaped compartment (13) places the outlet of the fluid supply pipe (3) and the container (11) in fluid communication, to open the solenoid valve (15) to ensure the circulation for a given time interval of a determined volume of fluid in the container (11) and calculated from the data from the flow meter (21).

14. The mixing system according to claim 4, **characterized in that** the mixing member (12) comprises a piston (12a) forming the bottom wall of the container and a plurality of radial fins (22a) integral with the piston and projecting from the upper face of the piston (12a) which is capable of being driven in rotation with the fins (22a), when the removable container (11) is mounted on the mixing system, by a toothed ring (23) mounted in a support base (25) of the container (11) coaxially with the latter and whose axial teeth (24a) located on the same side are coupled to the piston (12a), which toothed ring (23) can be driven in rotation by an electric motor of the mixing system.

15. The mixing system according to any one of claims 1 to 14, **characterized in that** the mixing member (12) of the mixing device allows an emulsion to be produced from fluid from the reservoir (1), melted cosmetic texturing agent and cosmetic active ingredient from the two compartments (5, 6) of the movable plate (4), and, where applicable, cosmetic fragrance from the third compartment (10) of the movable plate (4) to produce the cosmetic product.

16. Use of a mixing system according to any one of claims 1 to 15 with two capsules (7, 8) each comprising a cosmetic compound and intended for use with the mixing system according to any one of claims 1 to 14 to produce a cosmetic product, the capsule comprising a cylindrical wall (30), a bottom wall (31) with a central opening (33) closed by a breakable seal (35), and a piston wall (32) housed in the cylindrical wall (30) with the cosmetic compound contained between the bottom wall (31) and the piston wall (32), and comprising respectively a cosmetic texturing agent and a cosmetic active ingredient to produce a cosmetic product.

17. The use of a mixing system according to claim 16 with a third capsule containing a cosmetic fragrance.

18. The use of a mixing system according to claim 16 or claim 17, **characterized in that** the bottom wall (31) of the capsule and the surface of the piston wall (32) opposite the bottom wall (31) of the capsule have substantially complementary truncated conical shapes.

19. The use of a mixing system according to one of claims 16 to 18, **characterized in that** the bottom wall (31) of the capsule comprises a tubular ring (34) with a circular cross-section projecting coaxially from the opening (33) in the bottom wall (31) to the outside of the capsule (7, 8).

20. The use of a mixing system according to one of claims 16 to 19, **characterized in that** the opening in the cylindrical wall (30) of the capsule opposite the opening (33) in the bottom wall (31) is sealed by a circular, breakable membrane (36).

21. The use of a mixing system according to one of claims 16 to 19, **characterized in that** a bottle for storing and dispensing a cosmetic product is made using the mixing system, the container (11) being removed from the mixing system and filled with the cosmetic product produced, and a head closing the opening of the container (11) opposite the piston (12a, 12b) and comprising a pump for dispensing the cosmetic product and a manually operable trigger for dispensing a volume of cosmetic product from the head when the trigger is pressed and creating a vacuum in the container causing the piston (12a, 12b) in the container to move towards the head to fill the volume of cosmetic product dispensed.
